# EUROPÄISCHE PATENTSCHRIFT

(11) **EP 4 151 822 B1**
(45) Veröffentlichungstag und Bekanntmachung des Hinweises auf die Patenterteilung: **22.10.2025**
(21) Anmeldenummer: 22186157.8
(22) Anmeldetag: 21.07.2022
(51) Int. Cl.: E06B 1/70, E04F 21/00, E04G 21/18

(54) **MONTAGEVORRICHTUNG FÜR DIE MONTAGE EINER AUSSENFENSTERBANK**
MOUNTING DEVICE FOR FITTING AN EXTERIOR WINDOW
DISPOSITIF DE MONTAGE POUR LE MONTAGE D'UN APPUI EXTÉRIEUR DE FENÊTRE

(30) Priorität: 20.09.2021 DE 102021124217
(43) Veröffentlichungstag der Anmeldung: 22.03.2023
(73) Patentinhaber: R&R Heide GmbH, 86415 Mering (DE)
(72) Erfinder: Heide, Robert, 85235 Pfaffenhofen (DE)
(74) Vertreter: Charrier Rapp & Liebau

(56) Entgegenhaltungen:
- AT-U1- 4 959
- DE-U1- 9 208 104

## Beschreibung

Die Erfindung betrifft eine Montagevorrichtung für die Montage einer Außenfensterbank.

Die an der Außenseite von Gebäuden angeordneten und in der Regel aus einem Aluminiumblech bestehenden Außenfensterbänke werden üblicherweise mit einer vorgegebenen, nach außen abfallenden Neigung montiert, um den Ablauf von Regenwasser zu gewährleisten. Bei der Montage der Außenfensterbänke wird zwischen die Unterseite der Außenfensterbank und dem Unterbau ein Montageschaum oder Montagekleber eingebracht, der nach der Aushärtung für eine feste und gedämmte Verbindung sorgt. Da sich der Montageschaum bei der Aushärtung jedoch ausdehnt, muss die Außenfensterbank vor der Aushärtung des Montageschaums z.B. durch seitlich angebrachte Keile oder Stützen fixiert werden, um ein Anheben der Außenfensterbank zu verhindern und die geforderte Neigung beizubehalten. Eine solche vorherige Fixierung erfordert jedoch einen entsprechend hohen Montageaufwand.

Aus der AT 004 959 U1 ist eine Einrichtung zur Befestigung einer Außenfensterbank an einem Fensterrahmen bekannt. Diese weist ein mittels Schrauben an einem Fensterbasisprofil befestigbares Anschlussprofil mit einer hinteren Anlagefläche zur Anlage an einer Außenseite des Fensterrahmens auf. Das Anschlussprofil enthält einen Steg und zwei hiervon abstehende Schenkel, zwischen denen die Außenfensterbank aufgenommen ist. Der Steg weist an seinem nach oben vorstehenden Ende eine Dichtlippe zur Abdichtung der Verbindung zwischen dem Steg und dem angrenzenden Fensterbasisprofil auf. Das Anschlussprofil dient zur dauerhaften Halterung und verbleibt nach der Montage der Fensterbank am Fensterrahmen.

In der DE 92 08 104 U1 ist eine Vorrichtung zum Einbauen eines Fenstersimses am unteren Querholm eines gebäudefesten Fensterrahmens offenbart. Diese Vorrichtung enthält mehrere mittels Schrauben am Querholm befestigbare winkelförmige Halteteile, die einen mit Bohrungen versehenen ersten Schenkel zur Anlage und Befestigung am Fensterrahmen und einen zweiten Schenkel zur Auflage des Festersimses enthalten. Auch diese Halteteile verbleiben bei der Montage des Fenstersimses an dem Fensterrahmen und sind für eine weitere Montage nicht wieder verwendbar.

Aufgabe der Erfindung ist es, eine als wiederverwendbare Montagehilfe dienende Montagevorrichtung zu schaffen, die eine einfache und dennoch exakte Montage einer Außenfensterbank ermöglicht.

Diese Aufgabe wird durch eine Montagevorrichtung mit den Merkmalen des Anspruchs 1 gelöst. Zweckmäßige Ausgestaltungen und vorteilhafte Weiterbildungen der Erfindung sind in den Unteransprüchen angegeben.

Die erfindungsgemäße Montagevorrichtung enthält einen Stützkörper, der eine hintere Anlagefläche zur Anlage an einer Außenseite eines Fensterrahmens, eine gegenüber der hinteren Anlagefläche unter einem vorgegeben Winkel α geneigte untere Anlagefläche zur Anlage einer Oberseite der Außenfensterbank und ein als Vorsprung an einem hinteren Ansatz des Stützkörpers angeordnetes Halteelement zur form- und/oder kraftschlüssigen Halterung des Stützkörpers an dem Fensterrahmen aufweist. Durch die form- und/oder kraftschlüssige Halterung des Stützkörpers an dem Fensterrahmen mit der definierten Anlage an der Außenseite des Fensterrahmens und der vorgegebenen Neigung der unteren Anlagefläche kann der Stützkörper als definierte und stabile Anlage für die Außenfensterbank dienen. Über die stabile und mit dem gewünschten Neigungswinkel exakt positionierte untere Anlagefläche des Stützkörpers kann ein durch Aushärten des Montageschaums bedingtes Anheben der Außenfensterbank auch ohne Keile oder zusätzliche Stützen vermieden werden. Durch den zur Montage unterhalb der Außenfensterbank eingebrachten und sich während der Aushärtung ausdehnenden Montageschaum wird die nach vorne geneigte Abdeckung der Außenfensterbank mit ihrer Oberseite an die untere Anlagefläche des am Fensterrahmen stabil abgestützten Stützkörpers angedrückt, wodurch sich eine genaue Ausrichtung der Außenfensterbank mit der gewünschten Neigung ergibt. Mit Hilfe des Halteelements kann der Stützkörper auf einfache Weise klemmend an dem Fensterrahmen fixiert und nach der Montage auch besonders einfach und schnell wieder demontiert werden.

In einer besonders zweckmäßigen Ausführung kann das Halteelement zum formschlüssigen Eingriff in ein entsprechendes Gegenelement am Fensterrahmen ausgeführt sein. Durch den formschlüssigen Eingriff des Halteelements in das entsprechende Gegenelement am Fensterrahmen kann auf einfache und dennoch effektive Weise verhindert werden, dass sich der Stützkörper verschiebt und die untere Anlagefläche angehoben wird.

Das Halteelement kann z.B. als stegförmige Nase zum formschlüssigen Eingriff in ein nutförmiges Gegenelement an der Unterseite eines Absatzes am unteren Ende des Fensterrahmens ausgebildet sein. Um eine gute Halterung zu gewährleisten, kann das als stegförmige Nase ausgebildete Halteelement vorzugsweise eine etwas geringere Breite als das nutförmige Gegenelement am Fensterrahmen aufweisen. Dadurch kann der Stützkörper besonders sicher an dem Fensterrahmen gehalten werden. Eine klemmende Halterung des Stützkörpers am Fensterrahmen kann aber auch auf andere Weise erfolgen. So kann z.B. der unter einen Absatz des Fensterrahmens greifende hinterer Ansatz des Stützkörpers aus einem elastischen Material bestehen, so dass durch Verformung des Absatzes bei der Montage eine klemmende Halterung ermöglicht wird. Außerdem könnte der mit dem Fensterrahmen in Eingriff gelangende Ansatz mit einem reibungserhöhenden Material beschichtet oder aus einem Material mit hoher Reibung bestehen, so dass eine unerwünschte Verschiebung des Stützkörpers verhindert wird.

In einer fertigungstechnisch einfachen Ausführung kann der Stützkörper z.B. L-förmig ausgeführt sein und einen nach oben ragenden Stützschenkel mit der hinteren Anlagefläche sowie einen nach vorne ragenden Anlageschenkel mit der unteren Anlagefläche enthalten. Der Stützkörper kann aber auch eine Dreiecksform oder eine andere geeignete Grundform mit den entsprechend ausgerichteten Stütz- und Anlageflächen aufweisen.

Die untere Anlagefläche des Stützkörpers ist vorzugsweise um einen Winkel α von 95° gegenüber der hinteren Anlagefläche geneigt. Die während der Montage an der unteren Anlagefläche anliegende Abdeckung des Außenfensterbretts weist somit eine nach unten abfallende Neigung von 5° auf.

Der Stützkörper kann zweckmäßigerweise aus Kunststoff oder einem anderen geeigneten Material bestehen.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: eine Montagevorrichtung in einer Perspektivansicht und
- **Figur 2**: die in Figur 1 gezeigte Montagevorrichtung in einer Montagestellung.

In Figur 1 ist eine Montagevorrichtung 1 zur Montage einer Außenfensterbank 2 in einer Seitenansicht dargestellt. Die üblicherweise aus einem Aluminiumblech bestehende Außenfensterbank 2 weist in an sich bekannter Weise eine hintere Abkantung 3 zur Befestigung an einem Fensterrahmen 4 und eine nach unten geneigte Abdeckung 5 zur Abdeckung eines Mauer- bzw. Fassadenabsatzes auf.

Die in Figur 2 in einer Perspektivansicht gezeigte Montagevorrichtung 1 enthält einen hier L-förmig ausgebildeten Stützkörper 6, der einen nach oben ragenden Stützschenkel 7 mit einer hinteren Anlagefläche 8 zur Anlage an einer Außenseite 9 des Fensterrahmens 4, einen nach vorne ragenden Anlageschenkel 10 mit einer gegenüber der hinteren Anlagefläche 8 unter einem vorgegeben Winkel α geneigten unteren Anlagefläche 11 zur Anlage einer Oberseite 12 der Abdeckung 5 der Außenfensterbank 2 und ein Halteelement 13 zur klemmenden Halterung des Stützkörpers 6 an dem Fensterrahmen 4 aufweist.

Beim gezeigten Ausführungsbeispiel ist das Halteelement 13 als nach oben vorstehende Nase an einem hinteren Ansatz 14 des Stützkörpers 6 zum formschlüssigen Eingriff in eine in Figur 1 gezeigtes nutförmiges Gegenelement 15 am Fensterrahmen 4 ausgeführt. Das nutförmige Gegenelement 15 ist an der Unterseite eines Absatzes 16 am unteren Ende des Fensterrahmens ausgeführt. Das als nach oben vorstehende, stegförmige Nase ausgebildete Halteelement 13 weist eine etwas geringere Breite als das nutförmige Gegenelement 15 am Fensterrahmen auf. Die untere Anlagefläche 11 ist mit einem Winkel α zwischen 92° und 97° gegenüber der hinteren Anlagefläche 8 geneigt. Vorzugsweise beträgt der Winkel α 95°, so dass die während der Montage an der unteren Anlagefläche anliegende Abdeckung 5 des Außenfensterbretts eine nach unten abfallende Neigung von 5° enthält.

Zur Montage eines Außenfensterbretts 2 unter Verwendung der vorstehend beschriebenen Montagevorrichtung kann das Außenfensterbrett 2 gemäß Figur 1 zunächst auf einen Mauer- oder Fassadenabsatz unterhalb des Fensterrahmens 4 aufgelegt und über die Abkantung 5 mit Hilfe von Schrauben oder anderen geeigneten Befestigungselementen an dem unteren Ende des Fensterrahmens befestigt werden. Je nach Länge des Außenfensterbretts 2 können dann zwei oder mehrere der Montageelemente 1 mit ihrer untere Anlagefläche 11 in einer gegenüber der in Figur 1 gezeigten Position gedrehten Stellung auf das Außenfensterbrett 2 aufgelegt und anschließend gemäß Figur 1 so gedreht werden, dass deren hinterer Ansatz 14 des Stützkörpers 6 unter den Absatz 16 gelangt und das nasenförmige Halteelement 13 zum formschlüssigen Eingriff in die Nut 15 an der Unterseite des Fensterrahmens 4 gelangt. Durch den Eingriff des nasenförmigen Halteelements 13 in die Nut 15 des Fensterrahmens 4 wird der Stützkörper 6 mit seiner Anlagefläche 8 an der Außenseite 9 des Fensterrahmens 4 gehalten und ein Anheben des nach vorne ragenden Anlageschenkels 10 wird vermieden. Anschließend kann der unter dem Außenfensterbrett 2 befindliche Hohlraum mit einem Montageschaum aufgefüllt werden. Wenn sich der Montageschaum bei der Aushärtung ausdehnt, wird das Außenfensterbrett 2 mit der Oberseite 12 der nach vorne ragenden Abdeckung 5 gegen die untere Anlagefläche 11 des stabil gehaltenen Stützkörpers 6 gedrückt und weist somit nach der Aushärtung des Montageschaums die gewünschte Ausrichtung auf.

### Bezugszeichenliste

- 1: Montagevorrichtung
- 2: Außenfensterbank
- 3: Abkantung
- 4: Fensterrahmen
- 5: Abdeckung
- 6: Stützkörper
- 7: Stützschenkel
- 8: Hintere Anlagefläche
- 9: Außenseite
- 10: Anlageschenkel
- 11: Untere Anlagefläche
- 12: Oberseite
- 13: Halteelement
- 14: Ansatz
- 15: Gegenelement
- 16: Absatz

## Patentansprüche

1. Montagevorrichtung (1) für die Montage einer Außenfensterbank (2), mit einem Stützkörper (6), der eine hintere Anlagefläche (8) zur Anlage an einer Außenseite (9) eines Fensterrahmens (4) enthält, **dadurch gekennzeichnet, dass** der Stützkörper (6) eine gegenüber der hinteren Anlagefläche (8) unter einem vorgegebenen Winkel α geneigte untere Anlagefläche (11) zur Anlage einer Oberseite (12) der Außenfensterbank (2) und ein als Vorsprung an einem hinteren Ansatz (14) des Stützkörpers (6) angeordnetes Halteelement (13) zur form- und/oder kraftschlüssigen Halterung des Stützkörpers (6) an dem Fensterrahmen (4) aufweist.

2. Montagevorrichtung (1) nach Anspruch 1, **dadurch gekennzeichnet, dass** das am Stützkörper (6) angeordnete Halteelement (13) zum formschlüssigen Eingriff in ein entsprechendes Gegenelement (15) am Fensterrahmen (4) ausgeführt ist.

3. Montagevorrichtung (1) nach Anspruch 1 oder 2, **dadurch gekennzeichnet, dass** das Halteelement (13) als stegförmige Nase zum formschlüssigen Eingriff in ein nutförmiges Gegenelement (15) an der Unterseite eines Absatzes (16) des Fensterrahmens (4) ausgebildet ist.

4. Montagevorrichtung (1) nach Anspruch 3, **dadurch gekennzeichnet, dass** das als stegförmige Nase ausgebildete Halteelement (13) eine etwas geringere Breite als das nutförmige Gegenelement (15) am Fensterrahmen (4) aufweist.

5. Montagevorrichtung (1) nach einem der Ansprüche 1 bis 4, **dadurch gekennzeichnet, dass** der Stützkörper (6) einen nach oben ragenden Stützschenkel (7) mit der hinteren Anlagefläche (8) und einen nach vorne ragenden Anlageschenkel (10) mit der unteren Anlagefläche (11) enthält.

6. Montagevorrichtung (1) nach einem der Ansprüche 1 bis 5, **dadurch gekennzeichnet, dass** die untere Anlagefläche (11) um einen Winkel α von 95° gegenüber der hinteren Anlagefläche (8) geneigt ist.

7. Montagevorrichtung (1) nach einem der Ansprüche 1 bis 6, **dadurch gekennzeichnet, dass** der Stützkörper (6) aus Kunststoff besteht.

## Claims

1. A mounting device (1) for mounting an external window sill (2), with a support body (6) which includes a rear abutment surface (8) for abutting against an outer side (9) of a window frame (4), **characterized in that** the support body (6) has a lower abutment surface (11) inclined at a predetermined angle α relative to the rear abutment surface (8) for abutting against an upper side (12) of the external window sill (2) and a retaining element (13) arranged as a projection on a rear extension (14) of the support body (6) for retaining the support body (6) on the window frame (4) in a form-fitting and/or force-fitting manner.

2. The mounting device (1) according to claim 1, **characterized in that** the retaining element (13) arranged on the support body (6) is designed for positive engagement with a corresponding counter-element (15) on the window frame (4).

3. The mounting device (1) according to claim 1 or 2, **characterized in that** the retaining element (13) is designed as a web-shaped lug for positive engagement with a groove-shaped counter-element (15) on the underside of a shoulder (16) of the window frame (4).

4. The mounting device (1) according to claim 3, **characterized in that** the retaining element (13) designed as a web-shaped nose has a slightly smaller width than the groove-shaped counter-element (15) on the window frame (4).

5. The mounting device (1) according to any one of claims 1 to 4, **characterized in that** the support body (6) includes an upwardly projecting support leg (7) with the rear abutment surface (8) and a forwardly projecting abutment leg (10) with the lower abutment surface (11).

6. The mounting device (1) according to any one of claims 1 to 5, **characterized in that** the lower abutment surface (11) is inclined at an angle α of 95° relative to the rear abutment surface (8).

7. The mounting device (1) according to any one of claims 1 to 6, **characterized in that** the support body (6) is made of plastic.

## Revendications

1. Dispositif de montage (1) pour le montage d'un rebord de fenêtre extérieur (2), comportant un corps de support (6) qui contient une surface d'appui arrière (8) pour l'appui sur une face extérieure (9) d'un cadre de fenêtre (4), **caractérisé en ce que** le corps de support (6) présente une surface d'appui inférieure (11) inclinée selon un angle α prédéfini par rapport à la surface d'appui arrière (8) pour l'appui d'une face supérieure (12) du rebord de fenêtre extérieur (2) et un élément de retenue (13) disposé sous forme de saillie sur un appendice arrière (14) du corps de support (6) pour la fixation par complémentarité de forme et/ou à force du corps de support (6) sur le cadre de fenêtre (4).

2. Dispositif de montage (1) selon la revendication 1, **caractérisé en ce que** l'élément de retenue (13) disposé sur le corps de support (6) est conçu pour venir en prise par complémentarité de forme dans un contre-élément (15) correspondant sur le cadre de fenêtre (4).

3. Dispositif de montage (1) selon la revendication 1 ou 2,
**caractérisé en ce que** l'élément de retenue (13) est réalisé sous la forme d'un ergot en forme de barrette destiné à venir en prise par complémentarité de forme dans un contre-élément (15) en forme de rainure sur la face inférieure d'un épaulement (16) du cadre de fenêtre (4).

4. Dispositif de montage (1) selon la revendication 3, **caractérisé en ce que** l'élément de retenue (13) réalisé sous la forme d'un ergot en forme de barrette présente une largeur légèrement inférieure à celle du contre-élément (15) en forme de rainure sur le cadre de fenêtre (4).

5. Dispositif de montage (1) selon l'une des revendications 1 à 4,
**caractérisé en ce que** le corps de support (6) comprend une branche de support (7) faisant saillie vers le haut et comportant la surface d'appui arrière (8) et une branche d'appui (10) faisant saillie vers l'avant et comportant la surface d'appui inférieure (11).

6. Dispositif de montage (1) selon l'une des revendications 1 à 5,
**caractérisé en ce que** la surface d'appui inférieure (11) est inclinée d'un angle α de 95° par rapport à la surface d'appui arrière (8).

7. Dispositif de montage (1) selon l'une des revendications 1 à 6,
**caractérisé en ce que** le corps de support (6) est en matière plastique.
